# EUROPÄISCHE PATENTSCHRIFT

(11) **EP 3 173 059 B1**
(45) Veröffentlichungstag und Bekanntmachung des Hinweises auf die Patenterteilung: **10.11.2021**
(21) Anmeldenummer: 16189475.3
(22) Anmeldetag: 19.09.2016
(51) Int. Cl.: A61H 3/04, A61H 3/00

(54) **FAHRBARE GEHHILFE**
MOVABLE WALKER
AIDE À LA MARCHE ROULANTE

(30) Priorität: 25.11.2015 DE 202015106423 U
(43) Veröffentlichungstag der Anmeldung: 31.05.2017
(73) Patentinhaber: Orthoscoot GmbH, 86356 Neusäß/Vogelsang (DE)
(72) Erfinder: Heinrich, Frank, 86153 Augsburg (DE); Hertle, Andreas, 86482 Aystetten (DE)
(74) Vertreter: Charrier Rapp & Liebau

(56) Entgegenhaltungen:
- WO-A1-00/74625
- WO-A1-2015/118192
- FR-A1- 2 398 659
- GB-A- 108 777
- GB-A- 2 010 194
- US-A1- 2007 216 122
- US-B1- 7 303 537

## Beschreibung

Die Erfindung betrifft eine fahrbare Gehhilfe nach dem Oberbegriff des Anspruchs 1. Gehhilfen dieser Art dienen dazu, einer an einem Bein oder Fuß verletzten Person eine Bewegung ohne Belastung des verletzten Beins bzw. Fußes zu ermöglichen, um eine Beeinträchtigung des Heilungsprozesses durch eine solche Belastung zu vermeiden. Die Fortbewegung mit einer solchen Gehhilfe ähnelt der Benutzung eines Tretrollers, wobei das verletzte Bein oder das Bein, dessen Fuß verletzt ist, zur Entlastung der Verletzung abgewinkelt mit dem Unterschenkel auf einer annähernd horizontalen länglichen Auflage liegt, so dass die Gehhilfe anstelle des verletzten Beins bzw. Fußes das Körpergewicht aufnimmt, wenn das verletzte Bein bzw. das Bein mit dem verletzten Fuß belastet wird. Zur individuellen Anpassung an die Anatomie eines Benutzers ist es bekannt, bei derartigen Gehhilfen nicht nur die Höhe der Auflage für den Unterschenkel verstellbar zu gestalten, sondern auch die Neigung der Auflage in Längsrichtung der Auflage, d.h. in Bewegungsrichtung der Gehhilfe.

Die FR 3 002 436 A1 sieht hierzu eine drehbare Lagerung der Auflage am Ende eines vertikal nach oben ragenden Tragrohres in einem Drehgelenk mit einer horizontalen Achse vor. Von der Unterseite der Auflage ragen zwei zueinander parallele halbkreisförmige Scheiben mit jeweils entlang ihres Umfangs verteilten Bohrungen ab. Nach der fluchtenden Ausrichtung eines entsprechend der gewünschten Neigung der Auflage auszuwählenden Paares von Bohrungen der Scheiben zu einem Paar von Bohrungen in dem Tragrohr unterhalb der Achse kann die Auflage in der gewählten Neigung durch Hindurchführen eines Bolzens durch die Bohrungen und Sichern des Bolzens fixiert werden. Nachteilig ist hierbei, dass das Drehgelenk zeitweise mit dem gesamten Körpergewicht des Benutzers der Gehhilfe belastet wird und daher massiv aus einem Material mit hoher Festigkeit ausgeführt sein muss und deshalb teuer ist und dass die Verstellung der Neigung nur in relativ groben Stufen möglich ist.

Aus der US 2007/0216122 A1 ist eine vergleichbare Lösung bekannt. Um eine stufenlose Verstellung des Neigungswinkels zu ermöglichen, sind hier anstatt einzelner Bohrungen Kulissenschlitze entlang des Umfangs der von der Auflage nach unten abragenden Scheiben vorgesehen. Zur Fixierung der Auflage in einer gewählten Neigung werden die Scheiben mittels einer durch die Kulissenschlitze und durch Bohrungen in dem Tragrohr hindurchragenden Flügelschraube gegen das Tragrohr geklemmt. Es handelt sich also um eine kraftschlüssige Verbindung, zu deren Herstellung ein relativ hoher Kraftaufwand nötig ist, was auch hier eine massive Konstruktion und ein Material mit hoher Festigkeit erfordert. Bei zu geringer Klemmkraft kann sich die Verbindung unter Belastung zudem mit der Zeit lockern.

Die WO 00/74625 A1 und die US 7,303,537 B1 zeigen jeweils eine Gehhilfe, die keine Räder aufweist und somit nicht fahrbar ist. Die Fortbewegung mit dieser Gehhilfe ähnelt dem normalen Gehen eines Menschen, wobei die Gehhilfe die Funktion des Beins vom Knie an abwärts übernimmt und der zu schonende Fuß hierdurch entlastet wird.

Die US 2007/0216122 A1 zeigt eine fahrbare Gehhilfe mit einem Stützglied zur beweglichen Lagerung einer Auflage für ein Bein einer Person, wobei das Stützglied eine Scheibe mit einem Kulissenschlitz ist, der sich halbkreisförmig um eine Achse, um welche die Auflage drehbar ist, herum erstreckt. Mittels einer manuell anziehbaren Schraube ist die Scheibe an einem Trägerteil in Form eines Vierkantrohres stufenlos in einer beliebigen Winkelposition festklemmbar.

Die GB 108,777 zeigt eine fahrbare Gehhilfe mit einer auf einer Grundplatte um eine horizontale Achse drehbar gelagerten Stange, an deren oberem Ende eine Auflage für ein Bein einer Person befestigt ist. Die Winkelposition der Stange und damit auch der Auflage ist durch eine Verschiebung der Position einer durch einen Hebel ebenfalls mit der Grundplatte verbundenen Klemmhülse entlang der Stange einstellbar. Hierzu ist der Hebel sowohl mit der Klemmhülse, als auch mit der Grundplatte jeweils ebenfalls durch ein Gelenk verbunden.

Eine weitere fahrbare Gehhilfe mit einer Auflage für ein Bein eines Benutzers offenbart die WO 2015/118192 A1. Diese Gehhilfe, von welcher der Oberbegriff des Anspruchs 1 ausgeht, hat ein Scherengestell mit 4 Beinen, an deren unteren Enden Räder angeordnet sind, die durch eine Verstellung des Scherenwinkels der Beine auf den Boden abgesenkt oder vom Boden abgehoben werden können. Die Verstellung des Scherenwinkels erfolgt durch die Drehung einer Platte, die an einem ihrer Enden quer zur Längsrichtung der Auflage drehbar an der Unterseite der Auflage gelagert ist, und an deren anderem Ende zwei der vier Beine des Scherengestells drehbar gelagert sind, mittels eines Hebels um 180°. Zur Verstellung der Höhe der Auflage gegenüber dem Scherengestell ist zwischen jedem Bein des Scherengestells und der Auflage bzw. der drehbaren Platte jeweils eine Teleskoprohrverbindung mit mehreren Bohrungen und einem Verriegelungsstift vorgesehen. Durch Einstellung unterschiedlicher Höhen dieser Teleskoprohrverbindungen kann auch die Neigung der Auflage verstellt werden, wozu an mindestens zwei der Teleskoprohrverbindungen jeweils die Verriegelungsstifte entfernt, die Positionen der Teleskoprohre verschoben und die Verriegelungsstifte wieder eingesetzt werden müssen. Diese Art der Neigungsverstellung ist umständlich und hinsichtlich der nötigen Fixierung der Verriegelungsstifte fehleranfällig.

Ausgehend von diesem Stand der Technik liegt der Erfindung die Aufgabe zugrunde, eine fahrbare Gehhilfe mit Verstellung der Neigung der Auflage zu schaffen, bei der die Auflage stabil und sicher in jeder eingestellten Neigungsposition gehalten wird und die Verstellung durch eine einfache Bewegung realisiert werden kann.

Diese Aufgabe wird erfindungsgemäß durch eine fahrbare Gehhilfe mit den Merkmalen des Anspruchs 1 gelöst. Vorteilhafte Ausgestaltungen und Weiterbildungen der Erfindung sind Gegenstand der Unteransprüche.

Eine fahrbare Gehhilfe mit einem Fahrwerk, einem Rahmen und einer Auflage für ein Bein einer Person, deren Neigung gegenüber einer horizontalen Ebene in Richtung der Längsachse der Auflage verstellbar ist, zeichnet sich erfindungsgemäß dadurch aus, dass die Auflage an einem mit dem Rahmen fest, vorzugsweise lösbar verbundenen Trägerteil über ein erstes Gelenk mit einer horizontal und quer zur Längsachse der Auflage liegenden ersten Achse und über ein in Richtung der Längsachse der Auflage von der ersten Achse beabstandetes Stützglied gelagert ist, welches mit dem Trägerteil über ein manuell verstellbares mechanisches Stellglied verbunden ist, durch welches die vertikale Position des Stützgliedes gegenüber dem Trägerteil veränderbar ist, dass das Stützglied eine zweite Achse ist, welche als Teil eines weiteren zweiten Gelenks parallel zu der ersten Achse an der Auflage drehbar gelagert ist, und dass die zweite Achse mit einer dritten Achse, welche als Teil eines dritten Gelenks parallel zu der ersten Achse und der zweiten Achse an dem Trägerteil in einer festen Position vertikal unterhalb der zweiten Achse drehbar gelagert ist, durch eine Stange verbunden ist, die ein Bestandteil des Stellgliedes ist und deren Position gegenüber der dritten Achse verstellbar ist.

Hierdurch ergibt sich eine Lagerung der Auflage an dem Rahmen, die durch die zwei in Richtung der Längsachse der Auflage voneinander beabstandeten Abstützungen eine hohe mechanische Stabilität aufweist und dem Benutzer durch das Stellglied eine Verstellung der Neigung über die vertikale Position einer der beiden Abstützungen ermöglicht. Durch die Ausführung des Stützgliedes als eine zweite Achse, welche als Teil eines zweiten Gelenks parallel zu der ersten Achse an der Auflage drehbar gelagert ist, wird ein Freiheitsgrad der Bewegung geschaffen, der die Realisierung des Stellgliedes bereits merklich vereinfacht. Durch Verbindung der zweiten Achse mit einer dritten Achse, welche als Teil eines dritten Gelenks parallel zu der ersten Achse und der zweiten Achse an dem Trägerteil in einer festen Position vertikal unterhalb der zweiten Achse drehbar gelagert ist, durch eine Stange, die ein Bestandteil des Stellgliedes ist und deren Position gegenüber der dritten Achse verstellbar ist, ergibt sich die weitere Vereinfachung, dass eine rein lineare Bewegung der Stange gegenüber einer der beiden Achsen, die sie verbindet, bereits zur Realisierung der Neigungsverstellung der Auflage ausreicht.

Das Stellglied ist zweckmäßigerweise ein selbsthemmender Stellantrieb. Dies sorgt für eine selbsttätige und stabile Fixierung der eingestellten Neigung ohne zusätzlichen Aufwand. Auf besonders einfache Weise kann ein solcher selbsthemmender Stellantrieb dadurch realisiert werden, dass die zweite Achse mit der dritten Achse durch die Stange mit einem Gewinde so verbunden ist, dass eine Drehung der Stange um ihre Längsachse über das Gewinde eine Änderung des Abstandes zwischen der zweiten Achse und der dritten Achse bewirkt. Die Stange braucht hierbei nicht entlang ihrer gesamten Länge mit einem Gewinde versehen zu sein, sondern es kann auch ausreichen, wenn ein Abschnitt mit einem Gewinde vorhanden ist.

Eine Drehbewegung der Stange wird zunächst durch das Gewinde in eine Linearbewegung und diese weiter in eine Verschwenkung der Auflage um die erste Achse umgesetzt. Das Gewinde übersetzt eine Umdrehung der Stange entsprechend seiner Steigung in eine relativ geringe Linearbewegung und ermöglicht auf diese Weise eine sehr feinfühlige Einstellung der Neigung der Auflage. Außerdem bietet es die Eigenschaft der Selbsthemmung, die einen Verzicht auf ein zusätzliches Element zur Fixierung einer eingestellten Neigung erlaubt. Ein solches Fixierelement kann jedoch dennoch aus Sicherheitsgründen vorgesehen sein, bspw. in der Form eines Fixierstifts oder -bolzens oder eines Splints.

Bevorzugt ist die Stange an der zweiten Achse in einer radialen Bohrung und an der dritten Achse in einem Gewinde einer radialen Gewindebohrung drehbar gelagert. Hierdurch bleibt die Position der Stange relativ zu der zweiten Achse bei einer Verstellung der Neigung der Auflage unverändert, so dass die Stange in diesem Bereich keinen Spielraum für eine lineare Verschiebung benötigt, wodurch eine kompakte Bauform der Lagerung der zweiten Achse an der Auflage ermöglicht wird.

Vorzugsweise erstreckt sich die Stange durch die dritte Achse hindurch und ein sich über die dritte Achse hinaus erstreckender Endabschnitt der Stange ist mit einem Griff versehen, mittels dessen die Stange manuell drehbar ist. Diese Anordnung eines Betätigungsgriffs zur manuellen Verstellung der Neigung der Auflage ist unter ergonomischen Gesichtspunkten besonders vorteilhaft und schließt eine unbeabsichtigte Verstellung weitestgehend aus.

Eine besonders einfache und zweckmäßige Verbindung der Stange mit der zweiten Achse besteht darin, dass die Stange einen Absatz aufweist, auf dem die zweite Achse aufliegt, wobei sich ein Endabschnitt der Stange in oder durch die Bohrung der zweiten Achse erstreckt und dort durch ein Sicherungsmittel gegen Lösen aus der Bohrung gesichert ist.

Die Stange kann alternativ zu einer Gewindestange auch eine kreissegmentförmig gebogene Stange sein. Bevorzugt greift auch eine kreissegmentförmig gebogene Stange ohne Gewinde in eine radiale Bohrung in einer zweiten Achse und/oder in eine radiale Bohrung in einer dritten Achse ein, weil die Verwendung zumindest einer drehbaren Achse innerhalb des Stellgliedes einen zusätzlichen Freiheitsgrad schafft, durch den die Bewegung der Stange beim Verstellen der Neigung der Auflage erleichtert und die Gefahr des Verklemmens verringert wird. Zweckmäßig ist die Stange bei dieser Ausführungsform durch die radiale Bohrung an der dritten Achse verschiebbar und ein Ende der Stange ist so an der zweiten Achse angelenkt, dass eine Verschiebung der Stange durch die radiale Bohrung an der dritten Achse eine Änderung des Abstandes zwischen der zweiten Achse und der dritten Achse bewirkt, wobei die Position der Stange in Bezug auf die dritte Achse mittels eines Fixierelements fixierbar ist.

Indem das Trägerteil zweckmäßig lösbar mit dem Rahmen verbunden ist, ergibt sich die Möglichkeit, den Verstellmechanismus für die Neigung der Auflage gesondert von den übrigen Komponenten der Gehhilfe vorzumontieren und die Auflage samt Verstellmechanismus als fertiges Modul am Rahmen zu befestigen.

Unter medizinischen Gesichtspunkten ist es sinnvoll, wenn der Einstellbereich des Neigungswinkels der Längsachse der Auflage gegenüber der Horizontalebene in Fahrtrichtung der Gehhilfe zwischen -10° und +25°, vorzugsweise zwischen -3° und +15° liegt.

Vorteilhaft ist es, wenn die Auflage eine Schale und ein lösbar an der Oberseite der Schale befestigtes Polster aufweist. Hierdurch ergibt sich die Möglichkeit, das Polster, auf welchem das Bein einer Person bei der Benutzung der Gehhilfe unmittelbar aufliegt, bei Bedarf auszutauschen. Ein solcher Austauschbedarf kann sich im Laufe des Heilungsprozesses einer Bein- bzw. Fußverletzung ergeben, oder auch dadurch, dass die Gehhilfe nacheinander von verschiedenen Personen mit unterschiedlicher Anatomie des abzustützenden Beins, bspw. verschiedenem Unterschenkeldurchmesser, benutzt werden soll. Eine besonders zweckmäßige Form der lösbaren Befestigung des Polsters an der Schale besteht in der Verwendung mindestens eines Klettverschlusses als Befestigungselement.

Ein Ausführungsbeispiel der Erfindung wird nachfolgend anhand der Zeichnungen beschrieben. In diesen zeigt
Fig. 1 eine Seitenansicht einer erfindungsgemäßen Gehhilfe,
Fig. 2 eine perspektivische Ansicht eines Teils der Gehhilfe von Fig. 1 mit einem Neigungsverstellmechanismus für die Auflage,
Fig. 3 eine Längsschnittansicht des Teils einer Gehhilfe von Fig. 2 in maximal geneigter Position,
Fig. 4 eine Seitenansicht des Teils einer Gehhilfe von Fig. 2 in annähernd horizontaler Position und
Fig. 5 eine Explosionsdarstellung des Teils einer Gehhilfe von Fig. 2.

Eine erfindungsgemäße Gehhilfe, wie sie in Fig. 1 in einer Seitenansicht zu sehen ist, umfasst als Hauptkomponenten ein Fahrwerk 22, welches mittels einer Lenkstange 23 lenkbar ist, einen Rahmen 24 und eine Auflage 1 für ein Bein bzw. einen Unterschenkel eines Patienten, dessen Mobilität durch die Gehhilfe erleichtert werden soll.

Die in Fig. 2 vergrößert gezeigte Auflage 1 ist am oberen Ende eines Rohres 2 angeordnet, welches ausgehend vom Rahmen 24 der Gehhilfe mit einer leichten Neigung gegenüber der Vertikalrichtung nach oben ragt. Die vorgesehene Fahrtrichtung der fahrbaren Gehhilfe ist in Fig. 2 durch den Pfeil 3 gekennzeichnet. Die Auflage 1 hat im wesentlichen die Form einer im Querschnitt etwa halbkreisförmigen Rinne mit einer Längsachse 4 und mit offenen Längsenden und ist an ihrer Oberseite mit einem Polster 5 versehen. Die Neigung der Auflage 1 ist in ihrer Längsrichtung, welche der Fahrtrichtung 3 entspricht, verstellbar, d.h. der Winkel der Längsachse 4 gegenüber der Horizontalebene kann in einem vorgegebenen Bereich variiert werden. Eine erfindungsgemäße Realisierung dieser Neigungsverstellung der Auflage 1 wird nachfolgend anhand der Figuren 3 bis 5 erläutert.

Die Auflage 1 besteht aus einer länglichen Schale 6 und einem sich entlang deren Unterseite erstreckenden Montageadapter 7, der mit der Schale 6 fest verbunden oder einstückig mit dieser ausgebildet ist. Insbesondere kann die Schale 6 zusammen mit dem Montageadapter 7 als einstückiges Spritzgussteil aus Kunststoff hergestellt sein. Der Montageadapter 7 ist mit einem Trägerteil 8 beweglich verbunden, welches mit dem Rohr 2 fest verbunden ist und ebenfalls ein Spritzgussteil sein kann. Ein erstes Gelenk wird durch eine erste Achse 9 in Form eines in miteinander fluchtende Bohrungen des Montageadapters 7 und des Trägerteils 8 eingesteckten und dort gesicherten Bolzens gebildet. Die Achse 9 liegt horizontal und quer zur Längsachse 4 der Auflage 1. Ein zweites Gelenk wird durch eine zweite Achse 10 in Form eines in zwei miteinander fluchtende Bohrungen des Montageadapters 7 eingesteckten weiteren Bolzens gebildet. Die erste Achse 9 und die zweite Achse 10 liegen parallel zueinander und in Richtung der Längsachse 4 der Auflage 1 hintereinander in einem Abstand, der einen signifikanten Teil, in dem gezeigten Ausführungsbeispiel etwa ein Drittel, der Länge der Schale 6 ausmacht.

Die zweite Achse 10 ist mit einer dritten Achse 11 in Form eines in zwei miteinander fluchtende Bohrungen des Trägerteils 8 eingesteckten weiteren Bolzens durch eine Stange 12 verbunden. Die dritte Achse 11 befindet sich an dem Trägerteil 8 vertikal unterhalb der zweiten Achse 10 und liegt parallel zu dieser und damit auch parallel zur ersten Achse 9. Die Stange 12 durchquert beide Achsen 10 und 11 jeweils in radialer Richtung. Zur Verbindung mit der dritten Achse 11 hat die Stange 12 ein Gewinde 13, welches durch eine radiale Gewindebohrung 14 in der Achse 11 hindurchgeschraubt ist, wie aus der Explosionsdarstellung von Fig. 5 ersichtlich ist. Deren Ansichtsrichtung ist eine andere als diejenige von Fig. 2, was anhand des jeweils die Fahrtrichtung der Gehhilfe angebenden Pfeils 3 zu erkennen ist. Zur Verbindung mit der zweiten Achse 10 hat die Stange 12 einen Absatz 15, auf welchem die zweite Achse 10 aufliegt. Am Ende eines sich durch eine radiale Bohrung 16 in der zweiten Achse 10 hindurch erstreckenden Endabschnitts der Stange 12 ist eine Ringnut 17 vorgesehen, in die ein Sicherungsring 18 eingreift, welcher den Endabschnitt der Stange 12 in der Bohrung 16 sichert. Der Endabschnitt der Stange 12 ist in der Bohrung 16 drehbar gelagert.

Die dritte Achse 11 wird in ihrer Längsrichtung an dem Trägerteil 8 dadurch gehalten, dass dieses einen Ausschnitt 19 für den Durchtritt der Stange 12 durch die dritte Achse 11 aufweist. Der Ausschnitt 19 begrenzt die Beweglichkeit der Stange 12 gegenüber dem Trägerteil 8 in der Längsrichtung der dritten Achse 11 und legt damit auch die dritte Achse 11 in ihrer Längsrichtung formschlüssig an dem Trägerteil 8 fest. Analog hierzu weist der Montageadapter 7 der Auflage 1 einen in den Figuren nicht sichtbaren nach unten offenen Ausschnitt auf, in dem die Stange 12 durch die zweite Achse 10 hindurchragt. Dieser Ausschnitt begrenzt die Beweglichkeit der Stange 12 gegenüber dem Montageadapter 7 in der Längsrichtung der zweiten Achse 10 und legt damit auch die zweite Achse 10 in ihrer Längsrichtung formschlüssig an dem Montageadapter 7 fest. Die Festlegung der ersten Achse 9 in ihrer Längsrichtung an dem Trägerteil 8 geschieht durch Schrauben 20, die axial in beide Enden der Achse 9 eingeschraubt sind und jeweils einen Formschluss mit dem Trägerteil 8 bilden.

Die Stange 12 schafft eine bewegliche Verbindung zwischen der zweiten Achse 10 und der dritten Achse 11, indem über die Gewindeverbindung der Stange 12 mit der dritten Achse 11 durch eine Drehung der Stange 12 um ihre Längsachse der Abstand zwischen der zweiten Achse 10 und der dritten Achse 11 variiert werden kann. Hierzu ist am Ende der Stange 12 unterhalb der dritten Achse 11 ein Drehgriff 21 angeordnet, der eine manuelle Drehung der Stange 12 um ihre Längsachse ermöglicht. Aufgrund der festen Positionen der ersten Achse 9 und der dritten Achse 11 an dem Trägerteil 8 bewirkt eine Änderung des Abstandes zwischen der zweiten Achse 10 und der dritten Achse 11 infolge einer Drehung der Stange 12 eine Bewegung der zweiten Achse 10 um die erste Achse 9 auf einer Kreisbahn. Dies bedeutet zugleich eine Drehung der gesamten Auflage 1 um die erste Achse 9, wodurch sich der Winkel der Längsachse 4 der Auflage 1 gegenüber der Horizontalebene ändert.

Durch eine Drehung an dem Drehgriff 21 kann der Benutzer der fahrbaren Gehhilfe, deren Bestandteile die hier beschriebenen Elemente sind, also die Neigung der Auflage 1 in Fahrtrichtung 3 verstellen. Dabei ermöglicht die Gewindeverbindung zwischen der Stange 12 und der dritten Achse 11 eine stufenlose Einstellung einer gewünschten Neigung mit hoher Präzision bei geringem Kraftaufwand. Aufgrund der Selbsthemmung der Gewindeverbindung und der Anordnung des Drehgriffs 21 unterhalb der Auflage 1, die eine unbeabsichtigte Verstellung praktisch ausschließt, ist kein Sicherungselement zur Festlegung einer eingestellten Neigung nötig. Es wäre aber dennoch möglich, an der Stange 12 ein Sicherungselement vorzusehen, bspw. in Form einer gegen die zweite Achse 11 spannbaren Kontermutter, die als Rändelmutter ausgeführt sein könnte.

Die erste Achse 9 braucht grundsätzlich nur gegenüber dem Montageadapter 7 oder gegenüber dem Trägerteil 8 drehbar gelagert zu sein, aber nicht notwendigerweise gegenüber beiden, wenngleich letzteres montagetechnisch bevorzugt ist. Ferner muss die Stange 12 nicht unbedingt eine näherungsweise vertikale Lage haben. Stattdessen könnte die Lagerstelle der zweiten Achse 10 auch an einem sich vertikal etwas weiter nach unten erstreckenden Abschnitt des Montageadapters 7 angeordnet und dadurch gegenüber der ersten Achse 9 vertikal nach unten versetzt sein und die Lagerstelle der dritten Achse 11 könnte an dem Trägerteil 8 gegenüber zweiten Achse 10 in horizontaler Richtung versetzt sein, so dass die Stange 12 in den Figuren. 3 und 4 eine stärkere Schräglage von links unten nach rechts oben hätte. Die erfindungsgemäße Funktion wäre auch bei einer solchen Anordnung gegeben, wobei die Änderung des Neigungswinkels der Auflage 1 pro Umdrehung der Stange 12 in diesem Fall geringer als in dem gezeigten Ausführungsbeispiel wäre.

Das Stellglied kann auch statt einer mit einem Gewinde 13 versehene Stange 12 eine gewindefreie Stange umfassen, die dann allerdings kreissegmentförmig gebogen sein muss und durch die dritte Achse 11 hindurchgreift, bspw. durch eine Radialbohrung 14 in der dritten Achse 11. Das eine Ende der gewindefreien und kreissegmentförmig gebogenen Stange kann entweder an der Unterseite des Montageadapters 7 angelenkt sein. Am anderen Ende der Stange ist zweckmäßig ein Halteknopf angeordnet, mit dem die Position der Stange in Bezug auf die dritte Achse 11 durch Verschieben der Stange eingestellt werden kann. Bei einem Verschieben der Stange in Bezug auf die dritte Achse 11 wird die Neigung der Auflage geändert, wie bei dem obigen Ausführungsbeispiel der Erfindung. Durch Fixiermittel, bspw. Fixierbolzen oder Splinte, kann die ausgewählte Position der Stange bezüglich des Trägerteils 8 festgelegt werden.

Zur lösbaren Befestigung des Polsters 5 an der Schale 6 sind mehrere Klettverschlussbänder 25 vorgesehen, von denen, wie Fig. 5 zeigt, eines an der Schale 6 mittig in Richtung der Längsachse 4 verläuft und jeweils eines senkrecht dazu am vorderen und am hinteren Abschnitt der Schale verläuft. Dazu passende Gegenstücke befinden sich an entsprechenden Stellen der Unterseite des Polsters 5. Die Klettverschlussbänder 25 sind mit der Schale bzw. dem Polster 5 bspw. durch Klebung fest verbunden. Alternativ zu Klettverschlussbändern könnten auch andere Arten lösbarer Verbindungen wie Druckknöpfe, Schnapphaken oder magnetische Bänder sowie Kombinationen verschiedener Arten lösbarer Verbindungen vorgesehen sein.

## Patentansprüche

1. Fahrbare Gehhilfe mit einem Fahrwerk (22), einem Rahmen (24) und einer Auflage (1) für ein Bein einer Person, deren Neigung gegenüber einer horizontalen Ebene in Richtung der Längsachse (4) der Auflage (1) verstellbar ist, wobei die Auflage (1) an einem mit dem Rahmen (24) fest, vorzugsweise lösbar verbundenen Trägerteil (8) über ein erstes Gelenk mit einer horizontal und quer zur Längsachse (4) der Auflage (1) liegenden ersten Achse (9) und über ein in Richtung der Längsachse (4) der Auflage (1) von der ersten Achse (9) beabstandetes Stützglied gelagert ist, welches mit dem Trägerteil (8) über ein manuell verstellbares mechanisches Stellglied verbunden ist, durch welches die vertikale Position des Stützgliedes gegenüber dem Trägerteil (8) veränderbar ist, **dadurch gekennzeichnet, dass** das Stützglied eine zweite Achse (10) ist, welche als Teil eines zweiten Gelenks parallel zu der ersten Achse (9) an der Auflage (1) drehbar gelagert ist, und dass die zweite Achse (10) mit einer dritten Achse (11), welche als Teil eines dritten Gelenks parallel zu der ersten Achse (9) und der zweiten Achse (10) an dem Trägerteil (8) in einer festen Position vertikal unterhalb der zweiten Achse (10) drehbar gelagert ist, durch eine Stange verbunden ist, die ein Bestandteil des Stellgliedes ist und deren Position gegenüber der dritten Achse (11) verstellbar ist.

2. Fahrbare Gehhilfe nach Anspruch 1, **dadurch gekennzeichnet, dass** das Stellglied ein selbsthemmender Stellantrieb ist.

3. Fahrbare Gehhilfe nach Anspruch 1 oder 2, **dadurch gekennzeichnet, dass** die zweite Achse (10) mit der dritten Achse (11) durch die Stange (12) mit einem Gewinde (13) so verbunden ist, dass eine Drehung der Stange (12) um ihre Längsachse über das Gewinde (13) eine Änderung des Abstandes zwischen der zweiten Achse (10) und der dritten Achse (11) bewirkt.

4. Fahrbare Gehhilfe nach Anspruch 3, **dadurch gekennzeichnet, dass** die Stange (12) an der zweiten Achse (10) in einer radialen Bohrung (16) und an der dritten Achse (11) in einem Gewinde einer radialen Gewindebohrung (14) drehbar gelagert ist.

5. Fahrbare Gehhilfe nach Anspruch 3 oder 4 , **dadurch gekennzeichnet, dass** sich die Stange (12) durch die dritte Achse (11) hindurch erstreckt, und dass ein sich über die dritte Achse (11) hinaus erstreckender Endabschnitt der Stange (12) mit einem Griff (21) versehen ist, mittels dessen die Stange (12) manuell drehbar ist.

6. Fahrbare Gehhilfe nach einem der Ansprüche 1 bis 5, **dadurch gekennzeichnet, dass** die Stange (12) einen Absatz (15) aufweist, auf dem die zweite Achse (10) aufliegt, und dass sich ein Endabschnitt der Stange (12) in oder durch die Bohrung (16) der zweiten Achse (10) erstreckt und dort durch ein Sicherungsmittel (18) gegen Lösen aus der Bohrung (16) gesichert ist.

7. Fahrbare Gehhilfe nach Anspruch 1 oder 2, **dadurch gekennzeichnet, dass** die Stange kreissegmentförmig gebogen ist.

8. Fahrbare Gehhilfe nach Anspruch 7, **dadurch gekennzeichnet, dass** die Stange in eine radiale Bohrung (16) in der zweiten Achse (10) und/oder in eine radiale Bohrung (14) in der dritten Achse (11) eingreift.

9. Fahrbare Gehhilfe nach Anspruch 8, **dadurch gekennzeichnet, dass** die Stange durch die radiale Bohrung (14) in der dritten Achse (11) verschiebbar ist, und dass ein Ende der Stange so an der zweiten Achse (10) angelenkt ist, dass eine Verschiebung der Stange durch die radiale Bohrung (14) an der dritten Achse (11) eine Änderung des Abstandes zwischen der zweiten Achse (10) und der dritten Achse (11) bewirkt.

10. Fahrbare Gehhilfe nach einem der Ansprüche 7 bis 9, **dadurch gekennzeichnet, dass** die Position der Stange in Bezug auf die dritte Achse (11) mittels eines Fixierelements fixierbar ist.

11. Fahrbare Gehhilfe nach einem der Ansprüche 1 bis 10, **dadurch gekennzeichnet, dass** der Einstellbereich des Neigungswinkels der Längsachse (4) der Auflage (1) gegenüber der Horizontalebene in Fahrtrichtung (3) der Gehhilfe zwischen -10° und +25°, vorzugsweise zwischen -3° und +15° liegt.

12. Fahrbare Gehhilfe nach einem der Ansprüche 1 bis 11, **dadurch gekennzeichnet, dass** die Auflage (1) eine Schale (6) und ein lösbar an der Oberseite der Schale befestigtes Polster (5) aufweist.

13. Fahrbare Gehhilfe nach Anspruch 12, **dadurch gekennzeichnet, dass** das Polster (5) mittels mindestens eines Klettverschlusses (25) an der Schale (6) befestigt ist.

## Claims

1. Wheeled walker with a carriage (22), a frame (24) and a rest (1) for a leg of a person, the inclination of which is adjustable with respect to a horizontal plane in the direction of the longitudinal axis (4) of the rest (1), wherein the rest (1) is mounted on a support part (8) connected to the frame (24) firmly, preferably releasably, via a first hinge with a first axle (9) lying horizontally and transversely to the longitudinal axis (4) of the rest (1) and via a supporting member spaced from the first axle (9) in the direction of the longitudinal axis (4) of the rest (1), which supporting member is connected to the support part (8) via a manually adjustable mechanical actuator, by means of which the vertical position of the supporting member can be changed with respect to the support part (8), **characterised in that** the supporting member is a second axle (10) which is rotatably mounted on the rest (1) as part of a second hinge parallel to the first axle (9), and **in that** the second axle (10) is connected to a third axle (11), which is rotatably mounted on the support part (8) in a fixed position vertically below the second axle (10) as part of a third hinge parallel to the first axle (9) and the second axle (10), by a rod which is a constituent of the actuator and the position of which can be adjusted with respect to the third axle (11).

2. Wheeled walker according to claim 1, **characterised in that** the actuator is a self-locking actuating drive.

3. Wheeled walker according to claim 1 or 2, **characterised in that** the second axle (10) is connected to the third axle (11) by the rod (12) with a thread (13) so that rotation of the rod (12) about its longitudinal axis effects a change in the distance between the second axle (10) and the third axle (11) via the thread (13).

4. Wheeled walker according to claim 3, **characterised in that** the rod (12) is rotatably mounted on the second axle (10) in a radial bore (16) and on the third axle (11) in a thread of a radial threaded bore (14).

5. Wheeled walker according to claim 3 or 4, **characterised in that** the rod (12) extends through the third axle (11), and **in that** an end section of the rod (12) extending beyond the third axle (11) is provided with a knob (21) by means of which the rod (12) can be rotated manually.

6. Wheeled walker according to one of claims 1 to 5, **characterised in that** the rod (12) has a shoulder (15), on which the second axle (10) rests, and **in that** an end section of the rod (12) extends in or through the bore (16) of the second axle (10) and is secured there against release from the bore (16) by a securing means (18).

7. Wheeled walker according to claim 1 or 2, **characterised in that** the rod is bent like a segment of a circle.

8. Wheeled walker according to claim 7, **characterised in that** the rod engages in a radial bore (16) in the second axle (10) and/or in a radial bore (14) in the third axle (11).

9. Wheeled walker according to claim 8, **characterised in that** the rod can be displaced through the radial bore (14) in the third axle (11), and **in that** one end of the rod is hinged to the second axle (10) so that displacement of the rod through the radial bore (14) on the third axle (11) effects a change in the distance between the second axle (10) and the third axle (11).

10. Wheeled walker according to one of claims 7 to 9, **characterised in that** the position of the rod with reference to the third axle (11) can be fixed by means of a fixing element.

11. Wheeled walker according to one of claims 1 to 10, **characterised in that** the setting range of the angle of inclination of the longitudinal axis (4) of the rest (1) with respect to the horizontal plane in direction of travel (3) of the walker lies between -10° and +25°, preferably between -3° and +15°.

12. Wheeled walker according to one of claims 1 to 11, **characterised in that** the rest (1) has a shell (6) and a cushion (5) attached releasably to the upper side of the shell.

13. Wheeled walker according to claim 12, **characterised in that** the cushion (5) is attached to the shell (6) by means of at least one Velcro closure (25).

## Revendications

1. Aide à la marche roulante avec un châssis (22), un cadre (24) et un appui (1) pour une jambe d'une personne, dont l'inclinaison est réglable par rapport à un plan horizontal en direction de l'axe longitudinal (4) de l'appui (1), dans laquelle l'appui (1) est logé au niveau d'une partie porteuse (8) reliée de préférence de manière amovible, fixement au cadre (24) par le biais d'une première articulation avec un premier axe (9) se trouvant horizontalement et transversalement à l'axe longitudinal (4) de l'appui (1) et par le biais d'un organe d'appui espacé en direction de l'axe longitudinal (4) de l'appui (1) du premier axe (9), qui est relié à la partie porteuse (8) par le biais d'un organe de réglage mécanique réglable manuellement, par lequel la position verticale de l'organe d'appui peut être modifiée par rapport à la partie porteuse (8), **caractérisée en ce que** l'organe d'appui est un deuxième axe (10) qui est logé de manière rotative comme partie d'une seconde articulation parallèlement au premier axe (9) au niveau de l'appui (1), et que le deuxième axe (10) est relié à un troisième axe (11) qui est logé de manière rotative comme partie d'une troisième articulation parallèlement au premier axe (9) et au deuxième axe (10) au niveau de la partie porteuse (8) dans une position fixe verticalement en dessous du deuxième axe (10), par une tige qui est un constituant de l'organe de réglage et dont la position est réglable par rapport au troisième axe (11).

2. Aide à la marche roulante selon la revendication 1, **caractérisée en ce que** l'organe de réglage est un entraînement de réglage autobloquant.

3. Aide à la marche roulante selon la revendication 1 ou 2, **caractérisée en ce que** le deuxième axe (10) est relié au troisième axe (11) par la tige (12) avec un filet (13) de sorte qu'une rotation de la tige (12) autour de son axe longitudinal par le biais du filet (13) provoque une modification de la distance entre le deuxième axe (10) et le troisième axe (11).

4. Aide à la marche roulante selon la revendication 3, **caractérisée en ce que** la tige (12) est logée de manière rotative au niveau du deuxième axe (10) dans un perçage radial (16) et au niveau du troisième axe (11) dans un filet d'un perçage fileté (14) radial.

5. Aide à la marche roulante selon la revendication 3 ou 4, **caractérisée en ce que** la tige (12) s'étend à travers le troisième axe (11), et qu'une section d'extrémité s'étendant au-delà du troisième axe (11) de la tige (12) est pourvue d'une prise (21), au moyen de laquelle la tige (12) peut être tournée manuellement.

6. Aide à la marche roulante selon l'une des revendications 1 à 5, **caractérisée en ce que** la tige (12) présente un épaulement (15), sur lequel le deuxième axe (10) repose, et qu'une section d'extrémité de la tige (12) s'étend dans ou à travers le perçage (16) du deuxième axe (10) et y est bloquée par un moyen de fixation (18) contre le détachement du perçage (16).

7. Aide à la marche roulante selon la revendication 1 ou 2, **caractérisée en ce que** la tige est pliée en forme de segment circulaire.

8. Aide à la marche roulante selon la revendication 7, **caractérisée en ce que** la tige vient en prise dans un perçage radial (16) dans le deuxième axe (10) et/ou dans un perçage (14) radial dans le troisième axe (11).

9. Aide à la marche roulante selon la revendication 8, **caractérisée en ce que** la tige est mobile par le perçage radial (14) dans le troisième axe (11), et qu'une extrémité de la tige est articulée au deuxième axe (10) de sorte qu'un déplacement de la tige à travers le perçage (14) radial au niveau du troisième axe (11) provoque une modification de la distance entre le deuxième axe (10) et le troisième axe (11).

10. Aide à la marche roulante selon l'une des revendications 7 à 9, **caractérisée en ce que** la position de la tige peut être fixée par rapport au troisième axe (11) au moyen d'un élément de fixation.

11. Aide à la marche roulante selon l'une des revendications 1 à 10, **caractérisée en ce que** la plage de réglage de l'angle d'inclinaison de l'axe longitudinal (4) de l'appui (1) se trouve par rapport au plan horizontal dans le sens de la marche (3) de l'aide à la marche entre -10° et +25°, de préférence entre -3° et +15°.

12. Aide à la marche roulante selon l'une des revendications 1 à 11, **caractérisée en ce que** l'appui (1) présente une coque (6) et un rembourrage (5) fixé de manière détachable au côté supérieur de la coque.

13. Aide à la marche roulante selon la revendication 12, **caractérisée en ce que** le rembourrage (5) est fixé au moyen d'au moins une fermeture autoagrippante (25) à la coque (6).
